# EUROPÄISCHE PATENTSCHRIFT

(11) **EP 3 339 795 B1**
(45) Veröffentlichungstag und Bekanntmachung des Hinweises auf die Patenterteilung: **31.07.2019**
(21) Anmeldenummer: 17210302.0
(22) Anmeldetag: 22.12.2017
(51) Int. Cl.: F41H 9/10, F41B 6/00, F41B 9/00

(54) **SPRÜHGERÄT**
LIQUID EJECTING DEVICE
APPAREIL D'EJECTION DE LIQUIDE

(30) Priorität: 22.12.2016 CH 17092016
(43) Veröffentlichungstag der Anmeldung: 27.06.2018
(73) Patentinhaber: Piexon AG, 4912 Aarwangen (CH)
(72) Erfinder: Thomann, Jürg, 4802 Strengelbach (CH)
(74) Vertreter: Keller & Partner Patentanwälte AG

(56) Entgegenhaltungen:
- WO-A2-00/73726
- CA-A1- 2 463 340
- KR-B1- 101 157 823
- US-B1- 9 022 255

## Beschreibung

### Technisches Gebiet

Die Erfindung betrifft eine Vorrichtung und ein Verfahren zum Verschiessen eines Fluidprojektils auf einen Zielkörper, umfassend ein Handgerät zum Verschiessen des Projektils, wobei das Handgerät einen Antrieb zum Beschleunigen des Projektils und eine Distanzmesseinrichtung zum Messen einer Distanz zwischen dem Handgerät und dem Zielkörper umfasst, wobei die Vorrichtung weiter einen Energiespeicher zum Betreiben des Antriebs umfasst.

### Stand der Technik

Vorrichtungen zum Versprühen von Reizstoffen sind in unterschiedlichen Ausführungsformen bekannt und werden sowohl von Polizei, Armee wie auch von Privaten vor allem für die Selbstverteidigung genutzt.

Eine erste bekannte Ausführungsform ist als Reizstoffsprühgerät ausgebildet und umfasst einen Druckbehälter mit Reizstoff, wobei der Reizstoff über eine Ventilsteuerung (Drucktaste oder ähnliches) über eine Düse unter Druck austreten kann.

Der Reizstoff kann dabei grundsätzlich flüssig, als Schaum oder als Gel vorliegen. Das Sprühbild kann prinzipiell einem konischen Nebel oder einem Strahl entsprechen. Im Falle eines Strahls können diesem ballistische Eigenschaften zugeordnet werden, wenn der Strahl mit relativ geringer Querschnittsfläche und hoher Geschwindigkeit auf einen Zielkörper auftrifft. Dieser Effekt ist unter dem Begriff "Hydraulic Needle Effect" bekannt. Der Reizstoff selbst kann zum Beispiel Capsicum aufweisen.

Die bekannten Vorrichtungen zum Versprühen von Reizstoffen haben den Nachteil, dass insbesondere bei einer Variante mit Sprühstrahl im Einsatz gegen Personen Verletzungen verursacht werden können. Insbesondere kann aufgrund des "Hydraulic Needle Effect" bei kurzer Einsatzdistanz eine Augenverletzung nicht ausgeschlossen werden.

US 9,022,255 B1 offenbart eine Vorrichtung zum Verschiessen eines Fluidprojektils, wobei eine Steuereinheit die Ausrichtung einer richtbaren Düse in Abhängigkeit einer gemessenen Distanz zu einem Ziel steuert.

WO 00/73726 A2 offenbart eine Vorrichtung zum Verschiessen eines Fluidprojektils, wobei ein Fluidprojektil aus einem Druckbehälter ausgestossen wird und wobei eine gemessene Distanz zu einem Ziel zur Steuerung eines Ausstossventils zur Generierung entweder einer Wolke oder eines Nebels genutzt wird.

KR 101 157 823 B1 offenbart eine Vorrichtung zum Verschiessen eines Fluidprojektils, wobei eine gemessene Distanz zu einem Ziel zur Steuerung des Diameters eines Ausstossventils genutzt wird.

### Darstellung der Erfindung

Aufgabe der Erfindung ist es, eine dem eingangs genannten technischen Gebiet zugehörende Vorrichtung zum Versprühen eines Reizstoffes zu schaffen, womit eine Verletzungsgefahr durch einen Strahl vermindert werden kann.

Die Lösung der Aufgabe ist durch die Merkmale des Anspruchs 1 definiert. Gemäss der Erfindung umfasst der Antrieb eine Steuereinheit, womit der Antrieb in Abhängigkeit der gemessenen Distanz steuerbar ist.

In einem entsprechenden Verfahren nach Anspruch 20 zum Betreiben einer Vorrichtung zum verschiessen eines Fluidprojektils auf einen Zielkörper wird eine Vorrichtung umfassend ein Handgerät zum Verschiessen eines Fluidprojektils, sowie einen Antrieb zum Beschleunigen des Projektils und eine Distanzmesseinrichtung zum Messen einer Distanz zwischen dem Handgerät und dem Zielkörper eingesetzt. Die Vorrichtung umfasst weiter einen Energiespeicher zum Betreiben des Antriebs. Der Antrieb umfasst eine Steuereinheit, womit der Antrieb in Abhängigkeit der gemessenen Distanz gesteuert wird.

Durch die Steuerung des Antriebs in Abhängigkeit der gemessenen Distanz zwischen dem Handgerät und dem Zielkörper wird eine Regulierung der Austrittgeschwindigkeit des Projektils ermöglicht. Damit kann zum Beispiel eine Ausstossmenge, eine Ausstosszeit (Projektillänge) und/oder eine Austrittsgeschwindigkeit aus dem Handgerät reguliert werden. Insbesondere bei kurzer Distanz zwischen dem Handgerät und dem Zielkörper kann damit die kinetische Energie gering gehalten werden, so dass Verletzungen, insbesondere Augenverletzungen durch den sogenannten "Hydraulic Needle Effect" vermieden werden können.

Das **Projektil** ist erfindungsgemäss als Fluidprojektil ausgebildet. Besonders bevorzugt handelt es sich um ein Flüssigprojektil respektive um einen Flüssigkeitsstrahl. Das Fluidprojektil, respektive der Flüssigkeitsstrahl weist vorzugsweise eine vordefinierte Länge auf, d.h. der Antrieb wird bei einer Betätigung der Vorrichtung für eine vorbestimmte Zeitdauer betätigt.

Das Fluidprojektil muss nicht zwingen eine vorbestimmte Länge aufweisen. Die Vorrichtung kann auch derart ausgebildet sein, dass der Antrieb so lange betätigt ist, wie der Anwender die Vorrichtung betätigt.

Unter dem Begriffen "Sprühen" respektive "Sprühgerät" oder dergleichen werden nachfolgend grundsätzlich das Austreten eines Flüssigkeitsstrahls respektive eine entsprechende Vorrichtung verstanden, sofern nichts anderes erwähnt wird.

Unter dem Begriff Handgerät wird ein Gerät verstanden, welches mit einer Hand bedient werden kann und welches durch den Verwender in einer Hand getragen werden kann. Dazu umfasst das Handgerät zumindest einen Handgriff. Das Handgerät kann aber zur Versorgung mit Projektilen, insbesondere mit Reizstoff, sowie zur Versorgung mit Energie auch über entsprechende Leitungen oder Schläuche mit einem Vorratsbehälter oder einem Energiespeicher verbunden sein (siehe unten).

Das Handgerät umfasst einen **Antrieb** zum Beschleunigen des Projektils. Der Antrieb kann auf unterschiedliche Arten ausgebildet sein. Mit dem Antrieb wird das Projektil auf seine Höchstgeschwindigkeit beschleunigt, worauf das Projektil aufgrund der Luftreibung oder durch einen Aufprall auf einen Zielkörper auf null abgebremst wird. Das Projektil beschreibt während dessen ungefähr (unter Vernachlässigung des Luftwiederstands) einen Parabelflug.

Die **Distanzmesseinrichtung** ist derart ausgebildet, dass damit eine Distanz zwischen dem Handgerät und einem Zielkörper gemessen werden kann. Dazu ist die Distanzmesseinrichtung vorzugsweise im Bereich einer Austrittsöffnung des Handgeräts angeordnet und misst vorzugsweise eine Distanz zwischen der Austrittsdüse des Handgeräts und einem vermeintlichen Ziel, welches gegenwärtig bei Betätigung des Antriebs getroffen würde. Vorzugsweise gibt die Distanzmesseinrichtung ein Distanzsignal an einen Prozessor ab, welcher daraus, und gegebenenfalls aus weiteren Parametern, die Pumpenleistung ermittelt. Die weiteren Parameter können zum Beispiel eine Fluidtemperatur (z.B. zur Berücksichtigung der Viskosität des Fluids), die Aussentemperatur, Luftfeuchtigkeit, Elevation der Düse (insbesondere wenn diese nicht automatisch einstellbar ist, siehe dazu weiter unten) etc. umfassen.

Der **Energiespeicher** stellt für das Projektil die Beschleunigungsenergie zur Verfügung. Der Energiespeicher kann eine Kapazität für die Beschleunigung eines oder mehreren Projektilen umfassen.

Die **Steuereinheit** dient zum Steuern des Antriebs in Abhängigkeit einer mit der Distanzmesseinrichtung gemessenen Distanz. Die Steuereinheit ist vorzugsweise eine Recheneinheit, insbesondere einen Prozessor, womit die Distanzdaten in eine Energiemenge, mit welcher das Projektil beschleunigt wird, umgerechnet werden können. In einer bevorzugten Ausführungsform ist das Fluidprojektil als Reizstofffluidprojektil, insbesondere als ein mit einem UV-sensitiven Stoff angereichertes Reizstofffluidprojektil ausgebildet. Die Vorrichtung umfasst damit bevorzugt ein Reizstoffsprühgerät. Durch den Einsatz von UV-sensitiven Stoffen im Reizstoff wird erreicht, dass bei einer Bestrahlung mit UV-Licht sowohl der Reizstoffstrahl während des Verschiessens als auch der/die Getroffene gut erkannt werden kann. Die UV-Lichtquelle ist bevorzugt an dem Handgerät angeordnet, kann aber auch als zur Vorrichtung separate Vorrichtung (Taschenlampe etc.) ausgebildet sein. Durch die Beleuchtung des UV-sensitiven Stoffes im Strahl wird weiter die Treffgenauigkeit erhöht, da der Verwender optisch dem sonst kaum sichtbaren Strahl, insbesondere auch in der Dunkelheit, gut folgen kann.

In Varianten kann das Fluidprojektil auch lediglich einen Farbstoff oder dergleichen umfassen, womit ein Gegenstand oder eine Person markiert werden kann. Weiter kann die Vorrichtung zum Verschiessen von Feststoffprojektilen ausgebildet sein, welche zum Beispiel über ein Magnetfeld beschleunigt werden und wobei mittels der Daten des Distanzsensors das Magnetfeld gesteuert wird. Das Feststoffprojektil kann auch über mehrere pyrotechnische Ladungen antreibbar sein, wobei mittels der Daten des Distanzsensors eine Anzahl der Ladungen aktiviert wird.

Vorzugsweise umfasst das Handgerät die Steuereinheit. Damit wird eine kompakte Ausbildung der Vorrichtung erreicht. Weiter können damit aufgrund kurzer Distanzen besonders kurze Reaktionszeiten zur Steuerung der Vorrichtung erreicht werden. Alternativ kann die Steuereinheit auch separat, zum Beispiel dezentral oder in einer Tasche, einem Rucksack oder dergleichen mitgeführt sein.

Vorzugsweise ist eine Leistung des Antriebs in Abhängigkeit der gemessenen Distanz steuerbar.

Die Steuerung ist vorzugsweise derart ausgebildet, dass unterhalb einer vorgegebenen Grenzdistanz zwischen dem Handgerät und dem Zielkörper der Antrieb derart betrieben wird, dass das Projektil mit geringerer Geschwindigkeit das Handgerät verlässt, als bei einer Überschreitung der vorgegebenen Grenzdistanz. Die Steuerung kann auch derart ausgebildet sein, dass unterhalb der Grenzdistanz der Antrieb nicht aktiviert wird. In einer weiteren bevorzugten Ausführungsform sind mehrere Grenzdistanzen vorgesehen, zwischen welchen jeweils eine Leistung des Antriebs zugeordnet ist, wobei die Steuerung optional derart ausgebildet sein kann, dass unterhalb einer minimalen Grenzdistanz der Antrieb ganz ausgeschaltet wird. Weiter kann die Steuerung auch derart ausgestaltet sein, dass der Antrieb bei Überschreitung einer maximalen Grenzdistanz, bei welcher ein Treffen des Gegenstandes ausgeschlossen oder unwahrscheinlich ist, abgeschaltet wird. Damit kann ein ökonomischer Einsatz der Vorrichtung, insbesondere des Fluids erreicht werden.

Bei einer Ausgestaltung als Reizstoffsprühgerät wird damit erreicht, dass das Fluidprojektil auf kurze Distanz eine geringere kinetische Energie aufweist, so dass eine Verletzungsgefahr bei einer Zielperson verringert werden kann. Dadurch, dass der Antrieb unterhalb einer minimalen Grenzdistanz ausgeschaltet wird, kann eine Kontamination des Benutzers mit dem Reizstoff vermieden werden.

In einer besonders bevorzugten Ausführungsform wird die Leistung des Antriebs stetig der gemessenen Distanz angepasst. Damit kann erreicht werden, dass eine Aufschlagenergie des Projektils auf den Körper im Wesentlichen unabhängig von der Distanz konstant gehalten werden kann. Durch die kontinuierliche Anpassung der Leistung des Antriebs in Abhängigkeit der Distanz des Handgeräts zum Körper wird weiter eine benutzerfreundliche Bedienung erreicht, da damit die Auswirkungen des Parabelflugs des Projektils beim Anvisieren des Ziels verringert werden können - damit kann der Einfluss des Abschusswinkel auf die Zielgenauigkeit verringert werden.

In Varianten oder zusätzlich kann auch eine Zeitspanne für das Versprühen des Reizstoffes in Abhängigkeit der gemessenen Distanz gesteuert werden. Weiter kann statt einer Leistung bei einem Fluidprojektil auch das Projektil geändert werden. Zum Beispiel kann bei einer Kurzdistanz statt eines Fluidstrahls eine Zerstäubung oder ähnliches vorgesehen sein, womit ebenfalls eine Verletzungsgefahr reduziert werden kann.

Vorzugsweise ist ein Abschusswinkel des Projektils relativ zum Handgerät in Abhängigkeit der gemessenen Distanz und/oder in Abhängigkeit der Leistung des Antriebs steuerbar. Das Handgerät umfasst dazu vorzugsweise einen Austrittkanal, über welchen das Projektil austritt. Der Winkel des Austrittkanals ist vorzugsweise relativ zum Handgerät variierbar. In einer bevorzugten Ausführungsform ist der Winkel des Austrittskanals relativ zum Handgerät motorisch verstellbar, insbesondere zum Beispiel über einen Servo respektive einen Mikroservo.

In Varianten kann der Abschusswinkel auch unabhängig von der gemessenen Distanz steuerbar sein, insbesondere kann dieser zum Beispiel von Hand einstellbar sein. Vorzugsweise ist der Antrieb elektrisch betreibbar und der Energiespeicher umfasst insbesondere mindestens einen Akkumulator. Der Einsatz eines elektrisch betreibbaren Antriebes hat den Vorteil, dass dieser einfach regulierbar ist, indem die elektrische Leistung reguliert wird. Weiter sind elektrische Antriebe kostengünstig in der Herstellung.

In Varianten kann auch eine pyrotechnische Triebladung vorgesehen sein, wobei bei einer kurzen Distanz zwischen dem Handgerät und dem Zielkörper zum Beispiel nur einen Teil der Triebladung gezündet wird. Weiter kann kaltgespanntes Gas als Antrieb vorgesehen sein, wobei die Leistung über ein Ventil eingestellt werden kann.

In einer bevorzugten Variante umfasst der Energiespeicher mindestens zwei Akkumulatoren, wobei die Steuereinheit derart ausgebildet ist, dass in Abhängigkeit der gemessenen Distanz der Antrieb mit einem Akkumulator oder mit mehr als einem Akkumulator betreibbar ist. Damit wird eine besonders einfache Realisierung einer Steuerung erreicht, womit der Antrieb mit unterschiedlicher Leistung betrieben werden kann. Vorzugsweise wird bei einem Unterschreiten einer Grenzdistanz zwischen dem Handgerät und dem Zielkörper der Antrieb nur mit einem Akkumulator betrieben, womit das Projektil mit reduzierter Austrittsgeschwindigkeit das Handgerät, insbesondere eine Mündung des Handgeräts, verlässt.

Alternativ kann die Leistung auch rein elektronisch geregelt werden. Insbesondere kann die Leistung für den Antrieb auch kontinuierlich in Relation zur gemessenen Distanz gesteuert werden. Die Relation der Leistung zur gemessenen Distanz muss dabei nicht linear sein, sondern kann zum Beispiel aufgrund von ermittelten Messwerten kalibriert sein.

Erfindungsgemäss ist der Antrieb als Pumpe ausgebildet. Insbesondere zusammen mit dem elektrischen Energiespeicher ist die Pumpe besonders einfach zu steuern. Elektrische Pumpen sind zudem kostengünstig und einfach in ein Handgerät zu integrieren. Die Pumpe ist vorzugsweise derart ausgebildet, dass eine Pumpenleistung über die Stromzufuhr gesteuert werden kann. Dies ist von Vorteil, da nach der Messung der Distanz zwischen dem Handgerät und dem Zielkörper eine schnelle Umschaltung notwendig ist, so dass mit der korrekten Einstellung geschossen wird. Alternativ wäre eine

Steuerung der Pumpe auch über ein Ventil denkbar, dabei müsste gegebenenfalls eine Sperrung der Vorrichtung während des Umstellens vorgesehen sein, so dass die Vorrichtung erst nach erfolgter Einstellung schiessbereit ist.

Bevorzugt ist die Pumpe als Peristaltik- respektive Schlauchquetschpumpe ausgebildet. Bei der Peristaltikpumpe handelt es sich um eine Verdrängungspumpe, bei welcher durch Verformung eines Schauchs ein Fluid gefördert werden kann. Die Verformung erfolgt typischerweise über einen Rotor, welcher mittels Rollen oder Gleitschuhen den Schlauch lokal gegen das Pumpengehäuse quetscht und so den Schlauchinhalt durch die Rotation der Rollen oder Gleitschuhe vorantreibt. Damit kann der Reizstoff aus dem Zylinder über die Peristaltikpumpe durch die Austrittsdüse getrieben werden, um das Fluidprojektil zu erzeugen. Damit wird eine besonders kostengünstige Variante der Vorrichtung erreicht, insbesondere da Peristaltikpumpen nur wenige bewegte Teile umfassen. Die Peristaltikpumpen hat weiter den Vorteil, dass sie besonders robust und hinsichtlich der Dichtigkeit unproblematisch ist, insbesondere da das Fluid keine mit keinen sich relativ zueinander bewegenden Dichtflächen in Berührung kommt, wie dies zum Beispiel bei einer Kolbenpumpe der Fall ist. Weiter kann damit eine Austrittsgeschwindigkeit relativ einfach durch die Rotationsgeschwindigkeit des Motors gesteuert werden.

Typischerweise umfasst die Peristaltikpumpe einen Elektromotor und einen Rotor, wobei mit dem Rotor ein Schlauch gequetscht werden kann. Dazu weist der Rotor vorliegend eine kreiszylindrische Grundform mit zwei zueinander axial beabstandeten und radial abstehenden Flanschen auf, wobei zwischen den Flanschen Rollen zum Quetschen des Schlauches angeordnet sind. Um eine platzsparende Konstruktion zu erreichen ist vorliegend der Kreiszylinder des Rotor innen hohl und einseitig offen, so dass dieser über ein Motorengehäuse respektive über einen Motor oder aber über ein Getriebe oder Getriebegehäuse des Motores gestülpt werden kann. Der Schlauch ist damit im Betrieb um den Motor oder um das Getriebe angeordnet. Damit wird eine besonders kompakte Bauform erreicht. In Varianten kann die Peristaltikpumpe auch anderweitig ausgebildet sein, insbesondere muss weder das Getriebe noch der Motor in einem Hohlraum des Rotors aufgenommen sein.

In Varianten kann die Pumpe auch als Membranpumpe oder Zahnradpumpe ausgebildet sein. Bei einer Membranpumpe kann die Membrane zum Beispiel mechanisch oder elektromagnetisch ausgelenkt werden. Die Membranpumpe kann als Mikro-Membranpumpe ausgebildet sein, welche mit handelsüblichen Batterien betreibbar ist. Dem Fachmann sind auch weitere Fördermittel für das Fluid bekannt.

Vorzugsweise umfasst das Handgerät, einen Fluidbehälter, welcher mit der Pumpe fluidisch verbindbar ist. Dadurch können die Fluidleitungen kurz gehalten werden, womit die Pumpe gegen entsprechend kleine Reibungswiderstände arbeiten muss. Damit kann die Pumpenleistung grösstenteils für die Beschleunigung eines Fluidprojektils verwendet werden. Bevorzugt handelt es sich beim Fluidbehälter um eine auswechselbare Einheit.

In Varianten oder zusätzlich kann der Fluidbehälter auch separat zum Handgerät, durch die Vorrichtung umfasst sein.

Bevorzugt ist die Pumpe über eine konische Verbindung kraftschlüssig mit dem Fluidbehälter verbindbar. Unter konischer Verbindung wird nachfolgend ein Aussenkonus einer ersten Fluidleitung verstanden, welcher in einen Innenkonus einer zweiten Fluidleitung eingesteckt werden kann, um eine Fluidverbindung zu erreichen. Durch die konische Ausbildung der Verbindung wird mit einfachen Mitteln eine dichte Verbindung geschaffen.

In Varianten können auch andere dem Fachmann bekannte Verbindungstechniken für Fluidverbindungen eingesetzt werden. Insbesondere kann eine Bajonetverbindung, eine Schraubverbindung, eine sonstige Steck- oder Rastverbindung etc. vorgesehen sein.

Vorzugsweise umfasst die konische Verbindung eine Sicherung, insbesondere eine Schraubverbindung, um die konische Verbindung zu sichern. Damit wird erreicht, dass sich die konische Verbindung während des Betriebs nicht lösen kann. Die Schraubverbindung umfasst vorzugsweise eine den Aussenkonus umgebende Hülse mit einem Innengewinde, während der Innenkonus ein entsprechendes Aussengewinde, respektive einen radial abstehenden Absatz, welcher mit dem Innengewinde zusammenwirken kann, umfasst. Damit wird ein besonders einfaches Anschliessen des Fluidbehälters an der Pumpe erreicht.

Weiter kann aber auch der Fluidbehälter selbst über beliebige, dem Fachmann bekannte Sicherungsmittel am Handgerät gesichert werden, so dass sich die konische Verbindung nicht lösen kann. So kann der Fluidbehälter zum Beispiel ein Aussengewinde aufweisen, welches in ein Innengewinde einer entsprechenden Aufnahme eines Gehäuses des Handgeräts eingreift. Weiter kann der Fluidbehälter am Gehäuse durch einen Bügel, einen Schraubverschluss, ein elastisches Element etc. so gesichert sein, dass sich die konische Verbindung nicht lösen kann.

In Varianten kann auf die Sicherung auch verzichtet werden, insbesondere wenn die kraftschlüssige Verbindung hinreichend stark ist.

Besonders bevorzugt umfassen der Fluidbehälter und die Pumpe eine Luer-Lock-Verbindung, über welche der Fluidbehälter mit der Pumpe fluidisch verbindbar ist. Damit wird eine besonders einfach herstellbare, dichte und sichere Verbindung zwischen der Pumpe und dem Fluidbehälter erreicht, welche sich insbesondere im Bereich der Medizinalspritzen bewährt hat. Die Luer-Lock-Verbindung hat weiter den Vorteil, dass bei einem Austausch des Fluidbehälters ein relativ geringes Risiko der Kontamination mit dem Fluid besteht. Dies ist insbesondere bei einer Verwendung von Reizstoffen als Fluid von grosser Relevanz.

In Varianten können auch anderweitige Verbindungstechniken eingesetzt werden.

Vorzugsweise weist der Fluidbehälter ein variables Volumen auf. Damit kann bei der Entnahme des Fluids auf einen Druckausgleich verzichtet werden, womit wiederum ein Leckage- und damit ein Kontaminationsrisiko verringert werden kann.

In Varianten kann der Fluidbehälter auch ein unveränderliches Volumen aufweisen. In diesem Fall kann zum Beispiel ein Rückschlagventil vorgesehen sein, um den Druck auszugleichen. Weiter kann der Fluidbehälter auch mit Druck beaufschlagt sein.

Bevorzugt umfasst der Fluidbehälter einen Zylinder mit einem innerhalb des Zylinders verfahrbaren Kolben. Vorzugsweise ist der Zylinder fluidisch mit der Pumpe verbunden, so dass mit der Pumpe ein Fluidprojektil aus dem Zylinder entnommen werden kann, wodurch der Kolben im Zylinder, vorzugsweise ausschliesslich durch den durch die Pumpe verursachten Unterdruck, verfährt. Alternativ dazu kann aber auch der Kolben fluidisch mit der Pumpe verbunden sein, so dass ein Fluidprojektil aus dem Zylinder entnommen werden kann.

Vorzugsweise ist die Lage des Kolbens im Zylinder bei im Handgerät montiertem Fluidbehälter sichtbar. Die Sichtbarkeit kann damit erreicht werden, dass der Zylinder durchsichtig ist und entweder vom Handgerät nicht vollständig verdeckt wird oder durch ein Sichtfenster des Handgeräts einsehbar ist. Damit kann in konstruktiv einfacher Weise von aussen der Füllstand des Fluidbehälters eingesehen werden. Der Füllstand des Fluidbehälters kann aber auch anderweitig sichtbar gemacht werden. Dazu kann das sich relativ zum Handgerät bewegender Teil, das heisst vorzugsweise der Kolben oder der Zylinder, mit einem Kontrollelement verbunden sein, welches mechanisch oder elektronisch den Füllstand wiedergeben kann. Dem Fachmann sind dazu viele Möglichkeiten bekannt. Alternativ kann auf die Füllstandanzeige auch verzichtet werden.

In Varianten kann statt des Zylinders mit dem Kolben auch ein sackartiger Fluidbehälter vorgesehen sein. Weiter kann auch eine herkömmliche Patrone oder Flasche etc. als Fluidbehälter vorgesehen sein. Schliesslich kann statt der Pumpe auch ein Linearantrieb vorgesehen sein, welcher den Kolben im Zylinder vortreibt. Dazu kann zum Beispiel ein Zahnstangenantrieb vorgesehen sein (siehe weiter unten).

Vorzugsweise umfasst der Fluidbehälter eine Hauptkammer für ein erstes Fluid und eine Nebenkammer für ein zweites Fluid, wobei die Hauptkammer mit einer Membran von der Nebenkammer getrennt ist.

Auf die Nebenkammer kann auch verzichtet werden. Statt einer Nebenkammer kann mit der Membran auch ein Aussenraum abgetrennt sein.

Vorzugsweise umfasst die Vorrichtung einen Dorn, wobei mittels Entleerung der Hauptkammer die Membrane durchstossbar ist. Dazu ist der Dorn im Betrieb vorzugsweise relativ zum Handgerät fix angeordnet und die Membrane verfährt während der Entleerung in Richtung des Dorns, so dass in einem Entleerungszustand, insbesondere bei entleerter Hauptkammer, der Dorn die Membrane durchsticht, so dass der Inhalt der Nebenkammer von der Pumpe gefördert werden kann. Alternativ kann die Membran auch relativ zum Handgerät fix angeordnet sein, während sich bei der Entleerung der Dorn zur Membrane bewegt und diese durchsticht.

Der Dorn ist in der bevorzugten Ausführungsform als im Zylinder nach innen, in Richtung Kolben ragende Nadel ausgebildet, durch welche hindurch das Fluid von der Pumpe angesaugt wird. Die Membran trennt vorzugsweise eine Nebenkammer im Kolben ab, so dass die Nadel direkt in die Nebenkammer eindringen kann. In der bevorzugten Ausführungsform ist in der Hauptkammer ein Reizstoff vorgesehen, während in der Nebenkammer zum Beispiel ein Reinigungsmittel ist. Damit kann nach entleerter Hauptkammer das Handgerät von Reizstoffrückständen befreit werden, bevor ein neuer Fluidbehälter eingesetzt wird. Damit können Kontaminationen vermieden werden. Alternativ kann auch ein anderer Wirkmittelzusatz vorgesehen sein, zum Beispiel mit einem Mittel zur Tätermarkierung oder zur Dekontamination. Statt der Nebenkammer kann mit der Membran auch lediglich der Zylinder nach aussen hin geöffnet werden, so dass Luft angesaugt und das Handgerät so gereinigt werden kann.

Vorzugsweise sind der Kolben und der Zylinder als auswechselbare Einheit ausgebildet. Damit kann das Handgerät in einfacher und kostengünstiger Weise wiederverwendet werden. Zudem wird damit eine benutzerfreundliche Handhabung ermöglicht, insbesondere da kein Reizstoff abgefüllt werden muss.

Die Einheit kann auch weitere Teile umfassen. Insbesondere kann die Einheit zum Beispiel auch die Batterie zum Speisen der Pumpe umfassen. Damit kann bei einer Auswechslung der Einheit sichergestellt werden, dass sowohl die Batterieleistung wie auch der Reizstoffvorrat gefüllt sind. In Varianten können die Batterien auch separat austauschbar ausgebildet sein und/oder die Vorrichtung kann eine Ladestation für das Handgerät umfassen, womit ein Akkumulator aufgeladen werden kann. Die Herstellung dieser Einheit aus Zylinder und Kolben ist insbesondere mittels Spritzgussverfahren oder ähnlichen leistungsfähigen Produktionsverfahren besonders kostengünstig herstellbar.

In Varianten kann auf die auswechselbare Einheit auch verzichtet werden. Zum Beispiel kann der Zylinder mit einer Nachfüllöffnung ausgestattet sein, über welche der Zylinder mit Reizstoff befüllt werden kann. Weiter kann auch die Austrittsdüse derart beschaffen sein, dass über dieselbe der Zylinder befüllt werden kann, indem der Kolben motorisch oder manuell zurückgezogen wird oder indem die Pumpe in entgegen gesetzter Richtung betrieben wird. Dies hätte den Vorteil, dass damit gleichzeitig die Düse gereinigt werden kann. Schliesslich kann das Handgerät zusammen mit dem Fluidbehälter als Wegwerfartikel ausgebildet sein.

Sowohl der Kolben wie auch der Zylinder können als Spritzgussteil ausgebildet sein und sind damit besonders einfach und kostengünstig herstellbar. Dem Fachmann ist jedoch klar, dass der Antrieb, insbesondere der Zylinder und der Kolben sowohl aus Kunststoff als auch aus anderen Stoffen, wie zum Beispiel Metall oder Verbundwerkstoffen ausgebildet sein können. Ebenso wird damit ein einfacher Betrieb des Antriebs erreicht, da durch ein lineares Vorschieben des Kolbens ein Ausstoss des Fluids erreicht werden kann. Die Mittel zum Erreichen der Relativbewegung zwischen Kolben und Zylinder können damit einfache, dem Fachmann bekannte Antriebe umfassen.

Nachfolgend wird eine Ausführungsform im Detail beschrieben, bei welcher der Kolben aktiv betätigt wird.

In dieser weiteren bevorzugten Ausführungsform umfasst der Antrieb einen Zylinder zur Aufnahme eines Fluids und einen im Zylinder entlang einer Längsachse verfahrbaren Kolben sowie Mittel zum Erreichen einer Relativbewegung zwischen dem Kolben und dem Zylinder

In einer Variante kann der Zylinder selbst eine Austrittsdüse umfassen, über welche das Fluid, insbesondere in Form eines Fluidprojektils ausgestossen werden kann. Dazu kann der Kolben mit einem Antrieb versehen sein, insbesondere einem Linearantrieb, vorzugsweise mit einem Zahnstangenantrieb (siehe unten).

In Varianten kann der Antrieb anderweitig realisiert sein, insbesondere als handelsübliche Fluidpumpe, wie bereits zuvor beschrieben.

Eine dieser Variante zugeordnete Ausstossvorrichtung zum Ausstossen eines Fluids, zur Verwendung in einer Vorrichtung zum Verschiessen eines Fluidprojektils auf einen Zielkörper, umfasst vorzugsweise einen Zylinder und einen im Zylinder entlang einer Längsachse verfahrbaren Kolben, welcher eine Zahnstange umfasst. Damit kann das Handgerät zum Beispiel einen Elektromotor mit einem Zahnrad umfassen, womit bei in dem Handgerät eingesetzter Ausstossvorrichtung der Koben über das mit der Zahnstange in Eingriff stehende Zahnrad verfahren werden kann.

Vorzugsweise ist dabei die Zahnstange einstückig mit dem Kolben verbunden. Alternativ kann die Zahnstange auch als separates Bauteil ausgebildet sein.

Vorzugsweise umfasst der Kolben eine Zahnstange, wobei die Mittel zum Vorschieben des Kolbens einen Motor, insbesondere einen Elektromotor, mit einem Zahnrad umfasst, wobei zum Vorschieben des Kolbens das Zahnrad mit der Zahnstange in Eingriff steht. Damit wird ein besonders einfacher Linearantrieb geschaffen, über welchen der Kolben im Zylinder verfahren werden kann. In einer besonders bevorzugten Ausführungsform umfasst der Antrieb einen Elektromotor mit einem Untersetzungsgetriebe, um über eine Zahnradrotation ein Vorschieben der Zahnstange und damit ein Vorschieben des Kolbens im Zylinder zu erreichen. In einer besonders bevorzugten Ausführungsform ist die Zahnstange fix mit dem Kolben verbunden respektive einstückig mit dem Kolben ausgebildet. Die Zahnstange ist vorzugsweise an einer Druckstange des Kolbens ausgebildet. Damit kann die Anzahl Bauteile reduziert werden, womit die Vorrichtung als Ganzes kostengünstiger hergestellt werden kann. Die Zahnstange kann aber auch als separates Element, ähnlich der dem Fachmann bekannten Kartuschenpressen, Kartuschenpistole, Silikonpressen oder Auspresspistolen, bei welchen der Kolben mittels einer separaten Druckstange im Zylinder verfahren wird, ausgebildet sein.

In Varianten können auch andere Mittel zum Vorschieben des Kolbens vorgesehen sein. Insbesondere kann der Kolben auch über einen Hebelmechanismus ähnlich der Kartuschenpresse erfolgen. Weiter kann das Vorschieben auch hydraulisch oder pneumatisch, zum Beispiel über eine Pumpe erfolgen, wobei das hydraulische Vorschieben aufgrund der einfacheren Steuerbarkeit zu bevorzugen ist.

Vorzugsweise bildet der Kolben zusammen mit dem Zylinder eine auswechselbare Einheit. Insbesondere bei einer Anwendung in einem wiederverwendbaren Reizstoffsprühgerät ist es von Vorteil, wenn bei entleertem Reizstoffbehälter in einfacher Weise sämtliche Teile ausgetauscht werden können, welche mit dem Reizstoff in Berührung gekommen sind. Damit wird ein sicheres Wechseln der Reizstoffbehälter gewährleistet und anderseits eine Kontamination durch den Anwenden weitgehend vermieden. Besonders bevorzugt wird daher auch die mit dem Zylinder verbundene oder mit diesem einstückig ausgebildete Düse ebenfalls ausgetauscht. Damit kann vermieden werden, dass Leitungen, die Düse, die Pumpe etc. durch den Reizstoff angegriffen werden oder durch Rückstände des Reizstoffes in deren Funktion eingeschränkt werden. Insbesondere kann damit aber erreicht werden, dass zumindest nach jeder neuen Beladung mit einem neuen und gefüllten Reizstoffbehälter, das heisst der Einheit bestehend aus dem Zylinder und dem Kolben, eine funktionstüchtige Düse vorliegt - bei Systemen, bei denen die Düse nicht ausgetauscht wird, besteht hingegen die Gefahr, dass die Düse mit der Zeit durch austrocknende Rückstände des Reizstoffes verstopft.

Die Einheit kann auch weitere Teile umfassen. Insbesondere kann die Einheit auch die Batterie zum Speisen des Elektromotors umfassen. Damit kann bei einer Auswechslung der Einheit sichergestellt werden, dass sowohl die Batterieleistung wie auch der Reizstoffvorrat gefüllt sind.

Die Herstellung dieser Einheit aus Zylinder und Kolben ist insbesondere mittels Spritzgussverfahren oder ähnlichen leistungsfähigen Produktionsverfahren besonders kostengünstig herstellbar. Vorzugsweise umfasst damit die Einheit den Zylinder mit der Düse sowie den Kolben mit der Zahnstange.

Die Auswechselbare Einheit muss nicht zwingend die Zahnstange umfassen, sondern kann auch lediglich den Kolben umfassen, wobei die Zahnstange mit der Druckstange durch das Handgerät bereitgestellt wird.

In Varianten kann auf die auswechselbare Einheit auch verzichtet werden. Zum Beispiel kann der Zylinder mit einer Nachfüllöffnung ausgestattet sein, über welche der Zylinder mit Reizstoff befüllt werden kann. Weiter kann auch die Düse derart beschaffen sein, dass über dieselbe der Zylinder befüllt werden kann, indem der Kolben motorisch oder manuell zurückgezogen wird. Dies hätte den Vorteil, dass damit gleichzeitig die Düse gereinigt werden kann.

Vorzugsweise umfasst das Handgerät den Elektromotor mit dem Zahnrad zum Antreiben der Zahnstange, sowie eine Aufnahme für die Einheit umfassend den Zylinder mit der Düse und den Kolben mit der Zahnstange. Die Einheit kann derart in die Aufnahme des Handgeräts eingesetzt werden, dass die Zahnstange mit dem Zahnrad in Eingriff steht. Während der Verwendung werden bei jedem Auslösen des Antriebs die Zahnstange und damit der Kolben in den Zylinder verfahren, womit der Reizstoff als Fluidprojektil aus der Düse getrieben wird. Der Kolben, der Zylinder und die Zahnstange, sowie das Zahnrad sind vorzugsweise derart dimensioniert und angeordnet, dass der Kolben im Wesentlichen vollständig in den Zylinder eingefahren werden kann. Vorzugsweise steht das Zahnrad bei vollständig in den Zylinder eingefahrenem Kolben nicht mehr im Eingriff mit der Zahnstange und kann frei rotieren. Damit kann in einfacher Weise eine Überlastung des Motors nach der Entleerung der Einheit vermieden werden. Alternativ kann auch ein Endschalter vorgesehen sein, welcher den Antrieb in Abhängigkeit der Relativposition im Kolben abschalten kann.

In Varianten kann auch das Handgerät die Düse/und oder die Zahnstange umfassen, womit eine kostengünstigere auswechselbare Einheit erreicht wird.

Bevorzugt ist die Distanzmesseinrichtung als Lasersensor ausgebildet. Damit kann neben der Distanzmessung dem Verwender auch das Ziel angezeigt werden, welches bei Aktivierung des Antriebs getroffen würde. Mittels einer, insbesondere automatisch verschwenkbaren Düse, kann die Zielgenauigkeit erhöht werden. Dazu kann der Düsenwinkel automatisch derart auf die Distanz und die Antriebsleistung abgestimmt werden, dass der Auftreffpunkt dem Punkt entspricht, welcher mit dem Laser anvisiert wird. Alternativ kann statt der Düse auch der Laser verschwenkbar ausgebildet sein, so dass in Abhängigkeit der Distanz und der Antriebsleistung der Laserstrahl ausgerichtet würde, so dass der Reizstoffstrahl am Zielpunkt mit dem Laserpunkt zusammen fällt.

Weiter können auch Ultraschallsensoren eingesetzt werden. Diese haben den Vorteil, dass sie auch bei schlechteren Sichtverhältnissen gut funktionieren, während zum Beispiel eine Infrarot-Messung im Rauch oder Nebel versagen kann.

In Varianten können zur Distanzmessung auch Radar oder Infrarot eingesetzt werden. Dem Fachmann sind auch dazu weitere Varianten bekannt.

Vorzugsweise umfasst das Handgerät einen Ansaugdorn, womit ein Fluidprojektil aus einem Fluidbehälter entnommen werden kann. Insbesondere bei einer Verwendung der Vorrichtung als Pfefferspray besteht der Vorteil, dass der, bevorzugt flüssige, Reizstoff in drucklosen Behältern vorliegen kann, das heisst, die den Reizstoff enthaltenden Behälter stehen nicht unter Druck. Damit können zum Beispiel Wechselbehälter vorgesehen sein, so dass zum Beispiel das Handgerät wiederverwendbar ist.

In Varianten kann auf den Ansaugdorn auch verzichtet werden, insbesondere wenn der Fluidbehälter kopfüber in eine Aufnahme des Handgeräts eingesetzt wird.

Besonders bevorzugt handelt es sich bei dem Fluidbehälter um ein Einweg-Gebinde. Dies ist insbesondere bei einem Einsatz von Reizstoffen von Vorteil, da damit eine ungewünschte Kontamination mit dem Reizstoff vermieden werden kann. Alternativ kann auch ein nachfüllbares Gebinde vorgesehen sein.

Vorzugsweise ist der Ansaugdorn zum Einstechen in einen Fluidbehälter, insbesondere zum Einstechen in ein Septum eines Fluidbehälters ausgebildet. Ein Behälter umfasst vorzugsweise eine Membran oder ähnliches, welche durch den Ansaugdorn durchstochen werden kann. Dies hat den Vorteil, dass der Behälter vor dem Einsetzen nicht geöffnet werden muss.

In Varianten oder zusätzlich kann der Ansaugdorn auch am Behälter verschraubt werden, insbesondere ähnlich wie bei einer Gaspatrone.

Vorzugsweise ist der Fluidbehälter in einem Handgriff des Handgeräts integriert oder integrierbar. Damit wird insbesondere bei einem weitgehend aus Kunststoff ausgebildeten Handgerät eine optimale Lage des Schwerpunkts des Handgeräts mit integriertem Fluidbehälter erreicht. Vorzugsweise ist der Fluidbehälter im Handgerät austauschbar, so dass das Handgerät einfach nachgeladen werden kann.

In Varianten kann der Fluidbehälter separat ausgebildet sein (siehe unten).

Vorzugsweise ist das Handgerät im Betrieb unabhängig von dem Fluidbehälter bewegbar, insbesondere auf einen Zielkörper ausrichtbar. In dieser Variante ist der Fluidbehälter als ein vom Handgerät unabhängiges Bauteil ausgebildet. Das Handgerät kann damit zum Beispiel über einen Schlauch oder dergleichen mit dem Fluidbehälter, insbesondere einem Ansaugdorn im Fluidbehälter, verbunden sein. Damit kann der Fluidbehälter grösser dimensioniert werden, ohne die Handhabung des Handgeräts zu beeinträchtigen. Die Vorrichtung kann damit bei längeren Einsätzen eingesetzt werden, ohne dass die Vorrichtung nachgeladen respektive ein Fluidbehälter ausgetauscht werden muss. Weiter ist auch die Herstellung eines einzigen, grösseren Fluidbehälters kostengünstig erreichbar. Ein entsprechendes Handgerät kann damit leichter und einfacher handhabbar ausgebildet sein. Insbesondere kann in einem solchen Handgerät zum Beispiel ein Akkumulator grösser ausgebildet sein. Vorzugsweise umfasst ein solches Handgerät die Fluidpumpe, insbesondere eine Peristaltikpumpe, eine Membranpumpe oder dergleichen. Bei separatem Fluidbehälter ist es typischerweise von Vorteil, wenn die Fluidfördermittel, insbesondere die Pumpe durch das Handgerät umfasst ist. Alternativ kann aber auch der separate Fluidbehälter die Pumpe umfassen.

In Varianten kann der Fluidbehälter auch im Handgerät integriert sein.

Vorzugsweise ist das Handgerät im Betrieb unabhängig von dem Akkumulator bewegbar, insbesondere auf einen Zielkörper ausrichtbar. Der Akkumulator ist damit in einer Ausführungsform nicht im Handgerät untergebracht, sondern liegt als externer Stromversorger vor. Das Handgerät ist in diesem Fall vorzugsweise über Stromkabel mit dem Akkumulator oder einem Stromnetz verbunden. Damit wird einerseits das Handgerät leichter und einfacher in der Handhabung, anderseits kann damit auch der Akkumulator mit grösserer Kapazität ausgebildet sein, womit die Vorrichtung über einen längeren Zeitraum verwendet werden kann.

In Varianten kann der Akkumulator auch im Handgerät untergebracht sein.

Vorzugsweise weist das Handgerät eine Aufnahme für einen Einsatz auf, wobei der Einsatz wahlweise als Fluidbehältereinsatz oder als Verbindungselement zu einem zum Handgerät separaten Fluidbehälter ausgebildet ist, wobei die Vorrichtung insbesondere das Verbindungselement umfasst. In dieser Variante kann die Vorrichtung auf zwei Arten ausgebildet sein, während aber das Handgerät für beide Arten identisch ausgebildet ist. Damit wird ein besonders variabler Einsatz der Vorrichtung ermöglicht.

Das Handgerät umfasst dazu eine Aufnahme, welche zum Beispiel in der Art einer Aufnahme für ein Pistolenmagazin, im Griff des Handgeräts untergebracht sein kann. Der Einsatz wäre in diesem Fall ähnlich einem Magazin in diese Aufnahme einsetzbar. Der Einsatz kann dabei entsprechend in den zwei Varianten vorliegen, so dass ein Austausch der Einsätze einfach möglich ist.

In der ersten Variante umfasst der Einsatz den Fluidbehälter. Damit umfasst das Handgerät im Betrieb den Fluidbehälter. In dieser Ausführungsform kann auf einen externen Fluidbehälter verzichtet werden, womit eine besonders einfach handhabbare Vorrichtung erreicht wird. Der Fluidbehälter ist dabei vorzugsweise als Wechselbehälter ausgebildet.

In der zweiten Variante umfasst der Einsatz eine Verbindungsleitung, insbesondere eine Fluidverbindung zu einem externen Fluidbehälter. Damit wird das Handgerät leichter und handlicher. Zudem kann der Fluidbehälter grösser ausgebildet sein, womit eine Einsatzdauer erhöht werden kann.

Dem Anwender wird damit eine Vorrichtung bereitgestellt, bei welcher schnell und einfach zwischen externem und integriertem Fluidbehälter gewechselt werden kann. Dies ermöglicht ein effizientes Reagieren auf sich ändernde Situationen. Im Falle einer Verwendung der Vorrichtung als Reizstoffsprühgerät kann der Einsatz des Verbindungselements zusammen mit dem externen Reizstoffbehälter insbesondere bei Grosseinsätzen, wie zum Beispiel bei Randalen, an welchen eine Vielzahl von Personen involviert sind, von Vorteil sein. Einerseits wird damit ein grosser Vorrat an Reizstoff bereitgestellt, anderseits können aufgrund der Distanzmesseinrichtung Verletzungen vermieden werden. Die Variante mit dem integrierten Fluidbehälter ist hingegen zum Beispiel bei Patrouillen von Vorteil, da die Vorrichtung in dieser Ausführung kleiner und leichter gehalten ist.

In Varianten kann auf das Verbindungselement auch verzichtet werden, insbesondere wenn die Vorrichtung nur für kurze, spontane Einsätze vorgesehen ist.

Vorzugsweise ist der Einsatz als Verbindungselement zu einem zum Handgerät separaten Fluidbehälter und als Verbindungselement zu einem oder mehreren zum Handgerät separaten Akkumulatoren ausgebildet. Damit werden die schweren Bestandteile der Vorrichtung separat gehalten, womit das Handgerät besonders leicht in der Hand liegt. Anderseits können damit Akkumulatoren mit grösserer Kapazität eingesetzt werden, womit eine maximale Einsatzdauer erhöht werden kann. Das Verbindungselement umfasst in diesem Fall mindestens einen elektrischen Anschluss und einen Fluidanschluss, sowie entsprechende elektrische und fluidische Zuleitungen zum Handgerät.

In Varianten, insbesondere bei geringer Leistungsaufnahme des Antriebs, hoher Leistungsdichte des Akkumulators oder für den sporadischen Einsatz, kann auch auf externe Akkumulatoren verzichtet werden.

Vorzugsweise umfasst der zum Handgerät separate Fluidbehälter und/oder der zum Handgerät separate Akkumulator einen Traggurt, insbesondere einen Schultergurt. In einer besonders bevorzugten Ausführungsform umfasst der separate Fluidbehälter einen Tank welcher am Rücken getragen werden kann. Eine solche Einrichtung kann im Wesentlichen als Rucksack ausgebildet sein, wobei der Tank als Beutel oder als formstabiler Tank vorliegen kann. Der Traggurt kann aber auch als einfache Schleife zum Tragen über einer Schulter oder als Hüftgürtel ausgebildet sein.

In Varianten kann auf den Traggurt auch verzichtet werden. Statt eines Traggurtes kann der Fluidbehälter auch in einer Weste, einer Jacke oder ähnlichem integriert sein.

Das Handgerät umfasst vorzugsweise einen Handgriff mit einem Abzug zum Betätigen des Antriebs. Die Distanzmesseinrichtung wird vorzugsweise ebenfalls über den Abzug aktiviert. Vorzugsweise wird nach dem Betätigen des Abzugs in einem ersten Schritt mittels der Distanzmesseinrichtung die Distanz zwischen dem Zielkörper und dem Handgerät gemessen. Anschliessend wird bevorzugt die gemessene Distanz mit einer zuvor festgelegten Grenzdistanz verglichen. Sofern die gemessene Distanz kleiner ist als die Grenzdistanz, wird der Antrieb mit geringer Leistung betrieben. Sofern die gemessene Distanz grösser ist als die Grenzdistanz, dann wird der Antrieb mit grösserer Leistung betrieben. Dem Fachmann ist jedoch klar, dass mit der Distanzmesseinrichtung auch kontinuierlich gemessen werden kann. Die Vorrichtung respektive das Handgerät kann zum Beispiel einen Schalter zum Ein- und Ausschalten der Vorrichtung umfassen, wobei die Distanzmesseinrichtung bei eingeschalteter Vorrichtung kontinuierlich misst. Besonders bevorzugt ist die Steuereinheit derart beschaffen, dass bei einem Einschalten der Vorrichtung die Steuereinheit als Default auf schwache Leistung eingestellt ist und dass erst nach einer Messung eines hinreichend grossen Abstandes zum Zielkörper die Leistung erhöht wird.

In einer weiteren Ausführungsform umfasst eine Vorrichtung zum Verschiessen eines Fluidprojektils auf einen Zielkörper ein Handgerät zum Verschiessen des Projektils, wobei das Handgerät einen Antrieb zum Beschleunigen des Projektils umfasst, wobei der Antrieb einen Zylinder zur Aufnahme eines Fluids und einen im Zylinder entlang einer Längsachse verfahrbaren Kolben sowie Mittel zum Erreichen einer Relativbewegung zwischen dem Kolben und dem Zylinder umfasst.

Die Vorrichtung umfasst erfindungsgemäss einen Energiespeicher zum Betreiben des Antriebs. Der Energiespeicher kann zum Beispiel als Akkumulator respektive als Batterie aber auch als mechanischer Energiespeicher, wie zum Beispiel als eine Zug- oder Druckfeder, als Gasdruckspeicher etc. vorliegen. Diese weitere Ausführungsform kann als Variante einen Distanzsensor gemäss der ersten Ausführungsform umfassen, wobei insbesondere der Antrieb über den Distanzsensor steuerbar ist (siehe oben). Vorzugsweise liegt der Reizstoff direkt im Zylinder vor, so dass bei entleertem Reizstoffbehälter der Zylinder zusammen mit dem Kolben ersetzt werden kann. Damit kann eine Kontaminationsgefahr durch den Verwender reduziert werden.

Alternativ kann aber auch ein sackartiges Gebinde für den Reizstoff vorgesehen sein, welches über eine geeignete Kupplung in den Zylinder eingebracht werden kann, so dass der Inhalt des Gebindes über die Düse ausgestossen werden kann. Solche Gebinde sind dem Fachmann zum Beispiel als Refill-Säcken für Shampoo, Duschgel, Weichspüler etc. hinreichend bekannt. Damit können die Ersatzbehälter kostengünstiger gehalten und die Zylinder-Kolben-Einheit kann wieder verwendet werden. Die Kupplung kann zum Beispiel als ein bekanntes Flaschengewinde, als Bajonettverschluss und dergleichen ausgebildet sein. Dem Fachmann sind dazu Varianten bekannt. In der Verwendung wird der Kolben in den Zylinder verfahren, womit durch die Vorwärtsbewegung das sackartige Gebinde zusammengepresst und so der Reizstoff über die Düse ausgestossen wird.

In einer Variante ist die Austrittdüse ebenfalls am sackartigen Gebinde gehalten, insbesondere bevorzugt im Bereich der respektive zentriert zur Kopplung. Damit wird wiederum ein System geschaffen bei welchem eine Kontamination durch den Reizstoff lediglich am austauschbaren Gebinde, vorliegend am sackartigen Gebinde mit der Düse, erfolgt. Alternativ kann die Düse auch Bestandteil des Zylinders sein.

Vorzugsweise sind die Mittel zum Erreichen der Relativbewegung als Pumpe, vorzugsweise als Peristaltikpumpe ausgebildet. In Varianten kann die Relativbewegung auch über einen Linearantrieb erfolgen.

Bevorzugt ist der Kolben durch Erzeugung eines Unterdrucks im Zylinder verfahrbar. Alternativ kann mit der Pumpe auch der Kolben mit Druck beaufschlagt werden, so dass der Kolben in den Zylinder gefahren und das Fluid aus dem Zylinder ausgestossen werden kann.

In einer besonders bevorzugten Ausführungsform ist die Austrittsdüse, durch welche das Fluidprojektil austritt, indirekt über eine Pumpe mit dem Fluidbehälter, insbesondere dem Zylinder verbunden. Damit wird das Fluidprojektil mit der Pumpe aus dem Fluidbehälter gesogen und durch die Austrittsdüse ausgestossen.

Vorzugsweise ist der Zylinder als einziger Fluidbehälter für das Fluid ausgebildet. In Varianten kann ein separater Fluidbehälter vorgesehen sein, welcher als Vorratsbehälter dient, wobei durch ein Rückfahren des Kolbens im Zylinder der Zylinder mit Fluid aus dem Vorratsbehälter befüllt werden kann.

Der oder die Akkumulatoren respektive Batterien können in einem separaten Batteriefach des Handgeräts angeordnet sein. Weiter können die Batterien mit dem Fluidbehälter verbunden sein, so dass jeweils beim Wechsel eines Fluidbehälters auch die Batterien ausgewechselt werden. Dazu kann die Kapazität auf den Inhalt des Fluidbehälters abgestimmt sein, so dass mit einer neuen Batterie zum Beispiel der gesamte Inhalt des Fluidbehälters mit maximaler Leistung verschossen werden kann. Damit wird eine vereinfachte Handhabung der Vorrichtung erreicht, da nur der Füllstand des Fluidbehälters überwacht werden muss.

In weiteren Ausführungsformen kann das Handgerät auch weitere elektronische Bauteile umfassen. Insbesondere kann das Handgerät weiter mit einer Led, einer Taschenlampe, einem Ziellaser, einer Kamera, einem Display zum Beispiel zur Statusanzeige über den Füllstand des Fluidbehälters oder einem Ladezustand des Akkumulators, eine Distanzanzeige etc., umfassen.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: eine schematische Seitenansicht einer ersten Variante einer Vorrichtung zum Verschiessen eines Fluidprojektils mit eingesetztem Einsatz einer ersten Ausführungsform;
- Fig. 2: die Vorrichtung gemäss Figur 1 als Schnittdarstellung;
- Fig. 3: eine schematische Seitenansicht einer ersten Variante einer Vorrichtung zum Verschiessen eines Fluidprojektils mit eingesetztem Einsatz einer zweiten Ausführungsform in Schnittdarstellung;
- Fig. 4: eine schematische Darstellung einer Anordnung umfassend eine erste Variante einer Vorrichtung zum Verschiessen eines Fluidprojektils mit eingesetztem Einsatz einer zweiten Ausführungsform und einem mit dem Einsatz verbundenen Rucksack;
- Fig. 5: eine schematische Seitenansicht einer zweiten Variante einer Vorrichtung zum Verschiessen eines Fluidprojektils;
- Fig. 6a: eine schematische Draufsicht einer dritten Variante einer Vorrichtung zum Verschiessen eines Fluidprojektils umfassend einen durch einen Zylinder und einen Kolben realisierten Fluidbehälter, vor der Verwendung bei vollem Fluidbehälter;
- Fig. 6b: eine schematische Draufsicht gemäss Figur 6a, nach der Verwendung bei leerem Fluidbehälter
- Fig. 7a: eine schematische Seitenansicht einer vierten Variante einer Vorrichtung zum Verschiessen eines Fluidprojektils bei vollem Fluidbehälter; und
- Fig. 7b: eine schematische Darstellung gemäss Figur 7a bei entleertem Fluidbehälter und Elevation der Austrittsdüse.

Grundsätzlich sind in den Figuren gleiche Teile mit gleichen Bezugszeichen versehen.

### Wege zur Ausführung der Erfindung

Nachfolgend werden mögliche Ausführungsbeispiele anhand der Figuren beschrieben, welche vorliegend jeweils über eine Fluidpumpe verfügen.

Die Figur 1 zeigt eine schematische Seitenansicht einer ersten Variante einer Vorrichtung 100 zum Verschiessen eines Fluidprojektils mit eingesetztem Einsatz 200 einer ersten Ausführungsform.

Die Vorrichtung der ersten Variante (nachfolgend "Variante 100") umfasst ein Gehäuse 101 mit einem Handgriff in einem unteren Bereich. Stirnseitig umfasst die Variante 100 einen Abzug 110, welcher vorliegend als Druckknopf ausgebildet ist. Dem Fachmann ist aber klar, dass stattdessen auch ein herkömmlicher Pistolenabzug, ein Touchscreen, insbesondere zum Beispiel mit Fingerabdruckerkennung zur Verhinderung von Missbrauch, oder dergleichen ausgebildet sein kann. Weiter umfasst die Variante 100 stirnseitig, vertikal über dem Handgriff einen Distanzsensor 112, eine Austrittsdüse 111 für den Reizstoff sowie eine LED 113. Weiter umfasst die Variante 100 einen Einsatz 200 mit dem Reizstoff.

Die Figur 2 zeigt die Variante 100 gemäss Figur 1 als Schnittdarstellung. Innerhalb des Gehäuses umfasst die Variante 100 weiter einen Antrieb 114 in Form einer Membranpumpe 114, welche über eine Steuereinheit 115 gesteuert werden kann. Dem Fachmann ist jedoch klar, dass auch andere Pumpen, wie zum Beispiel Peristaltikpumpen, Zahnradpumpen oder dergleichen eingesetzt werden können. Die Steuereinheit 115 ist zudem mit dem Distanzsensor 112 derart verbunden, dass gemessene Distanzen durch die Steuereinheit 115 verarbeitet werden können. Der Distanzsensor 112 ist vorliegend als Lasersensor ausgebildet, wobei aber auch andere Distanzsensoren wie zum Beispiel Ultraschall, IR, Radar und dergleichen vorgesehen sein können. Die Steuereinheit 115 kann die Pumpe 114 in Abhängigkeit der gemessenen Distanz ansteuern. In der bevorzugten Ausführungsform ist aus Sicherheitsgründen per Default eine kurze Distanz festgelegt, so dass die Pumpe 114 nur mit geringer Leistung pumpen kann, womit wiederum ein Verletzungsrisiko gering gehalten wird. Wird nun durch den Distanzsensor 112 eine Distanz zu einem Zielobjekt festgestellt, welche grösser ist als eine Grenzdistanz, so wird durch die Steuereinheit die Leistung entsprechend erhöht. Die Variante 100 umfasst weiter zwei Batterien 120, welche gemäss Figur 2 hintereinander liegen, so dass nur eine Batterie 120 ersichtlich ist. Die Batterien 120 sind über Stromleitungen 121, 122 mit der Pumpe 114 verbunden. Die Stromleitungen 121, 122 umfassen jeweils noch einen Stromanschluss 123, 124 für ein zusätzliches Batteriepack, auf welches unten näher eingegangen wird. In den Figuren sind zwecks eines besseren Überblicks nicht alle Leitungen eingezeichnet. Dem Fachmann ist klar, wie die Elektronik für diese Vorrichtungen vorzusehen ist.

Die Pumpe 114 ist über einen Ansaugschlauch 116 mit einem Einsatz der ersten Ausführungsform 200 verbunden. Der Ansaugschlauch 116 ist im Gehäuse 101 fixiert und umfasst distal einen Anstechdorn 117. Der Einsatz 200 umfasst einen Behälter 201 für den Reizstoff, sowie ein Septum 202, in welches der Anstechdorn 117 einstechen kann. Das Septum 202 ist am Fuss des Behälters 201 angeordnet. Der Einsatz wird über eine nicht dargestellte Verriegelungsvorrichtung, insbesondere eine Schnappfeder oder dergleichen, im Gehäuse 101 gehalten. Der Einsatz 200 ist als Wegwerfeinsatz ausgebildet. Dieser kann einfach durch Überwindung der Haltekraft der Verriegelungsvorrichtung aus dem Gehäuse 101 gezogen und ein neuer Einsatz 200 kann ebenso einfach, bis zur Einrastung, eingeschoben werden.

In einer bevorzugten Ausführungsform werden zwei Batterien, insbesondere zwei 3-Volt Batterien (z.B. CR123A) eingesetzt, um die Pumpe 114 anzutreiben. Bei geringer Leistung kann damit nur eine Batterie und bei grosser Leistung zwei Batterien zur Speisung der Pumpe eingesetzt werden. Bei der geringen Leistung und geeigneter Austrittsdüsengeometrie kann eine Reichweite von ca. 1.5 m, bei grosser Leistung, d.h. mit beiden Batterien, eine Reichweite von ca. 5 m erreicht werden. Bei einer Reichweite von 1.5 m kann eine Augenverletzung durch den Strahl selbst bei unmittelbarer Nahdistanz mit grösster Wahrscheinlichkeit ausgeschlossen werden. Beim Einschalten des Geräts wird damit die Pumpe in dieser Ausführungsform mit einer Batterie betrieben.

Die LED ist vorliegend als UV-LED ausgebildet. Dem Reizstoff wird ein UV-sensitiver Stoff, zum Beispiel Uranin, beigemengt, so dass der Reizstoff unter UV-Bestrahlung leuchtet. Damit kann die Zielgenauigkeit erhöht werden, da dem Strahl optisch gefolgt und das getroffene Ziel erkannt werden kann. Weiter kann damit auch später das Ziel noch identifiziert werden.

Die Figur 3 zeigt eine schematische Seitenansicht einer ersten Variante 100 einer Vorrichtung zum Verschiessen eines Fluidprojektils mit eingesetztem Einsatz 300 einer zweiten Ausführungsform in Schnittdarstellung. In der vorliegenden Figur 3 sind die Elemente der Vorrichtung zum Verschiessen des Fluidprojektils identisch zu derjenigen aus Figur 2. Der Unterschied liegt lediglich im Einsatz 300 der zweiten Ausführungsform. Dieser Einsatz 300 weist vorliegend keinen Behälter für Reizstoff auf, sondern umfasst zusätzliche Batterien 310, 311 welche über zwei Stromanschlüsse 304, 305 mit den Stromanschlüssen 123, 124 der Variante 100 verbindbar sind. Damit kann die Kapazität der Vorrichtung wesentlich erhöht werden. Weiter umfasst der Einsatz 300 einen Schlauch 303, welcher mit einem externen Behälter mit dem Reizstoff verbindbar ist. Beim Einstechen des Ansaugdorns 117 in das Septum 302 des Einsatzes 300 ragt dieser direkt in den Schlauch 303 hinein, so dass mit der Pumpe 114 über den Schlauch 303 Reizstoff angesaugt werden kann.

Die Figur 4 zeigt eine schematische Darstellung einer Anordnung umfassend eine erste Variante 100 einer Vorrichtung zum Verschiessen eines Fluidprojektils mit eingesetztem Einsatz 300 einer zweiten Ausführungsform und einem mit dem Einsatz verbundenen Rucksack 400. Der Schlauch 303 ist mit einem Behälter 401 im Rucksack verbunden. Der Rucksack umfasst vorliegend Schultergurte 402, so dass dieser am Rücken getragen werden kann. Alternativ kann der Behälter 401 aber auch an einem Hüftgürtel befestigt sein. Weiter kann der Schlauch auch hinreichend lang ausgebildet sein, so dass zum Beispiel für mehrere Vorrichtungen zum Verschiessen von Reizstoff ein einziger Behälter verwendet werden kann.

Der Einsatz 300 kann ebenso einfach aus dem Gehäuse 101 hinausgezogen werden und zum Beispiel durch einen Einsatz 200 ersetzt werden.

Dem Fachmann ist klar, dass auf die Batterien im Einsatz 300 verzichtet werden kann, wenn die Batterien ebenfalls extern, insbesondere zum Beispiel in dem Rucksack 400, angeordnet werden. Damit kann die Kapazität weiter erhöht werden.

Die Figur 5 zeigt schliesslich eine schematische Seitenansicht einer zweiten Variante 500 einer Vorrichtung 500 zum Verschiessen eines Fluidprojektils.

Die Vorrichtung 500 umfasst vorliegend einen Distanzsensor 512 unterhalb einer Austrittdüse 511, womit ebenfalls, wie bei der obig beschriebenen Vorrichtung eine Distanz gemessen werden kann. Die gemessene Distanz wird durch eine Steuereinheit 515 ausgewertet, worauf eine Leistung für die Pumpe 514 definiert wird. Die Pumpe 514 kann vorliegend über zwei Batterien angetrieben werden. In der Figur 5 sind für den besseren Überblick keine elektrischen Leitungen eingezeichnet. Die Vorrichtung 500 umfasst innerhalb des Gehäuses 501 einen Ansaugschlauch 516, welcher den Anstechdorn 517 mit der Pumpe 514 verbindet.

Im Handgriff des Gehäuses 501 der Vorrichtung 500 ist wiederum ein Einsatz 600 eingeschoben, welcher einen Behälter 601 für ein Fluid und ein Septum 602 umfasst. Bei eingesetztem Einsatz 600 sticht der Anstechdorn 517 in das Septum ein, so dass das Fluid durch den Schlauch 516 hindurch zur Pumpe befördert werden kann.

Dem Fachmann ist klar, dass auf den Einsatz 600 verzichtet werden kann. In diesem Fall kann das Gehäuse 501 selbst als Fluidbehälter vorgesehen sein, wobei dazu die Elektronik abzudichten ist. Das Gehäuse kann in diesem Fall einfach mit einer Nachfüllöffnung, welche zum Beispiel mit einem Zapfen oder einem Schraubverschluss versehen ist, versehen sein.

Die Figur 6a zeigt eine schematische Draufsicht (von Oben) einer dritten Variante einer Vorrichtung zum Verschiessen eines Fluidprojektils umfassend einen durch einen Zylinder 710 und einen Kolben 720 realisierten Fluidbehälter, vor der Verwendung und bei vollem Fluidbehälter. Die vorliegende Ausführungsform einer Ausstossvorrichtung 700 ist damit ähnlich einer Spritze aufgebaut, mit einem Zylinder 710 und einem darin verfahrbaren Kolben 720, welcher mit einer Kolbenstange 721 einstückig verbunden ist. Die Kolbenstange 721 umfasst wiederum eine Zahnstange 722, welche ebenfalls einstückig mit der Kolbenstange verbunden ist. Der Zylinder 710 umfasst eine Düse 711, durch welche hindurch das Fluid, insbesondere der Reizstoff, als Fluidprojektil austreten kann. Der Kolben 720 ist über eine Antriebsmotoreinheit 800 im Zylinder 710 verfahrbar. Dem Fachmann ist allerdings klar, dass der Kolben prinzipiell auch manuell oder über einen dem Fachmann bekannten Energiespeicher, wie zum Beispiel eine Feder oder dergleichen betätigt werden kann. Die Antriebsmotoreinheit 800 umfasst vorliegend einen Antriebsmotor 801 mit einem Untersetzungsgetriebe 802, womit das Antriebszahnrad 803 der Antriebsmotoreinheit 800 angetrieben werden kann. Das Antriebszahnrad 803 steht vorliegend in Eingriff mit der Zahnstange 722 der Kolbenstange 721, so dass bei einer Umdrehung des Antriebszahnrades 803 gegen den Uhrzeigersinn die Zahnstange 722 und damit der Kolben 720 in den Zylinder 710 gefahren wird und damit ein Ausstossen des Fluids bewirkt.

Die Antriebsmotoreinheit 800 kann vorzugsweise elektronisch reguliert werden, insbesondere kann vorzugsweise die Drehzahl im Wesentlichen leistungsunabhängig geregelt werden, womit die Ausstossgeschwindigkeit des Fluids in Abhängigkeit der Düsen- und Zylinderdurchmesser bestimmbar ist. Weiter kann die Vorrichtung derart gesteuert sein, dass der Ausstoss während einer vorbestimmten, insbesondere programmierten, oder durch den Anwender bestimmten Zeitdauer erfolgt.

Die Figur 6b zeigt eine schematische Draufsicht gemäss Figur 6a, nach der Verwendung bei leerem Fluidbehälter. Der Kolben 720 ist in diesem Zustand vollständig in den Zylinder 710 eingefahren. Dabei ist ersichtlich, dass die Zahnstange nicht bis zu dem, bezüglich des Kolbens 720 gegenüberliegenden Ende der Kolbenstange 721, ragt. Nach der Entleerung des Zylinders 710 verliert das Antriebszahnrad 803 den Eingriff mit der Zahnstange 722, so dass das Antriebszahnrad 803 leer läuft. Damit wird in einfacher Weise ein Überlastungsschutz für den Motor in der Endstellung erreicht.

Die Figur 7a zeigt eine schematische Seitenansicht einer dritten Variante einer Vorrichtung 900 zum Verschiessen eines Fluidprojektils, insbesondere eines Reizstoffes, bei vollem Fluidbehälter 1000.

Nachfolgend wird unter dem Begriff Gehäuseebene eine Ebene verstanden, welche im Wesentlichen in der Spiegelebene des dargestellten Gehäuses liegt, d.h. in der Blattebene der Figuren 7a und 7b liegt. In den Figuren 7a und 7b sind für den besseren Überblick wiederum keine elektrischen Leitungen eingezeichnet.

Die Variante 900 umfasst vorliegend ein Gehäuse 901, in welchem ein als Einsatz ausgebildeter Fluidbehälter 1000 einsetzbar ist. Das Gehäuse 901 umfasst eine Peristaltikpumpe 914, welche mit einem Ansaugschlauch 916 und einem Düsenschlauch 917 fluidisch verbunden ist. Der Düsenschlauch 917 mündet in der Düse 911, welche vorliegend um eine Achse senkrecht zur Gehäuseebene verschwenkbar ausgebildet ist (siehe unten). Weiter umfasst das Gehäuse 901 einen Distanzsensor 912, welche unterhalb der Düse 911 angeordnet ist. Die Daten des Distanzsensors 912 werden an eine ebenfalls im Gehäuse 901 befindliche Steuereinheit 915 gesandt, wo diese verarbeitet werden. Im Gehäuse 901 ist eine Batterie 920 angeordnet, womit die Peristaltikpumpe 914, der Distanzsensor 912 und die Steuereinheit 915 gespiesen werden. Schliesslich umfasst das Gehäuse 901 einen Abzug 910, womit die Funktion der Vorrichtung in Gang gesetzt, insbesondere ein Fluid- vorzugsweise ein Reizstoffprojektil verschossen werden kann.

Während die Peristaltikpumpe vorliegend mit einer Rotationsachse des Motors rechtwinklig zu der Gehäuseebene liegt, kann diese aus Platzgründen auch mit der Rotationsachse innerhalb der Gehäuseebene liegen. Weiter kann der Rotor der Peristaltikpumpe über ein Getriebe des Motors oder über den Motor selbst gestülpt sein, so dass der im Betrieb zu quetschende Schlauchabschnitt um den Motor oder um das Getriebe gelegt ist. Damit wird eine besonders kompakte Bauform erreicht.

Die Düse 911 ist vorliegend in einer Ebene parallel zu einer Querschnittsfläche des Gehäuses 901 verschwenkbar. Damit kann in Abhängigkeit der Leistung des Antriebs, das heisst der Peristaltikpumpe 914, und der durch den Distanzsensor 912 gemessenen Distanz der Parabelflug im Wesentlichen ausgeglichen werden. Die Düse 911 ist vorzugsweise über einen Micro-Servo automatisch verschwenkbar, kann aber auch von Hand verschwenkbar ausgebildet sein. Schliesslich kann auf die Verschwenkbarkeit auch verzichtet werden. Insbesondere kann die Düse auch fix verschwenkt sein, so dass der Parabelflug einzig durch die Pumpenleistung und die gemessene Distanz ausgeglichen wird.

Weiter umfasst das Gehäuse 901 eine Aufnahme für den Fluidbehälter 1000. Der Fluidbehälter 1000 umfasst einen Zylinder 1010, welcher stirnseitig einen Luer-Lock-Anschluss 1011 umfasst. Das Gegenstück des Luer-Lock-Anschlusses ist durch das distale Ende des Ansaugschlauchs 916 umfasst. Der Zylinder 1010 kann damit durch Einstecken in das Gehäuse 901 und einer anschliessenden Drehung, insbesondere um einen Winkel von 90°, montiert werden. Innerhalb des Zylinders 1010 ist ein Kolben 1020 verfahrbar gelagert.

Im Verfahren wird in einem ersten Schritt über den Distanzsensor 912 eine Distanz zum Zielobjekt bestimmt. Diese Distanzdaten werden an die Steuereinheit 915 gesandt und dort verarbeitet. Je nach gemessener Distanz wird nun die notwendige Leistung für den Antrieb, das heisst die Peristaltikpumpe bestimmt. Bei gedrücktem Abzug 910 wird die Peristaltikpumpe 914 in Betrieb gesetzt. Damit wirkt ein Unterdruck auf den Zylinder 1010, womit das sich im Zylinder befindliche Fluid aus demselben gesogen wird. Gleichzeitig verfährt dadurch der Kolben 1020 in Richtung des geschlossenen Endes des Zylinders 1010. Das Fluid wird über die Düsenleitung 917 durch die Düse 911 ausgestossen. In der Ausgestaltung mit der schwenkbaren Düse kann aufgrund der gemessenen Distanz nun zwischen der Düsenelevation und der Pumpenleistung abgewogen werden, d.h. bei einem grösseren Abschusswinkel kann die Leistung der Pumpe verringert werden.

Weiter umfasst der vorliegende Zylinder einen optionalen, mit dem Luer-Lock-Anschluss 1011 fluchtenden und nach innen ragenden Dorn 1012, auf welchen im Zusammenhang mit der Figur 7b näher eingegangen wird.

Die Figur 7b zeigt eine schematische Darstellung gemäss Figur 7a bei entleertem Fluidbehälter 1000 und Elevation der Austrittsdüse 911. Der Kolben 1020 umfasst vorliegend einen durch eine Membran 1022 abgetrennten Innenraum mit einem Reinigungsmittel 1021. Die Membran 1022 ist hin zum Dorn 1012 gerichtet. Wird nun der Reizstoffvorrat geleert, so verfährt der Kolben 1020 zum Dorn 1012, so dass der Dorn 1012 die Membran 1022 durchsticht. Durch den Dorn 1012 wird nun das Reinigungsmittel 1021 angesogen, womit die Leitungen und die Düse der Vorrichtung gereinigt werden können. Statt des Reinigungsmittels 1022 können auch andere Stoffe vorgesehen sein, insbesondere ein Markierungsstoff oder dergleichen.

Zusammenfassend ist festzustellen, dass erfindungsgemäss eine Vorrichtung zum Verschiessen eines Projektils bereitgestellt wird, wobei die kinetische Energie des Projektils anhand einer Distanz zwischen der Vorrichtung und einem Zielobjekt gesteuert, insbesondere bei geringer Distanz verringert werden kann. Dies ist insbesondere bei Pfeffersprays von grossem Vorteil, da damit zum Beispiel Augenverletzungen bei einem Einsatz auf kurze Distanz vermieden werden können.

## Patentansprüche

1. Vorrichtung (100) zum Verschiessen eines Fluidprojektils auf einen Zielkörper, umfassend ein Handgerät (100) zum Verschiessen des Fluidprojektils, wobei das Handgerät (100) einen Antrieb (114) zum Beschleunigen des Fluidprojektils und eine Distanzmesseinrichtung (112) zum Messen einer Distanz zwischen dem Handgerät (100) und dem Zielkörper umfasst, wobei die Vorrichtung (100) weiter einen Energiespeicher (120) zum Betreiben des Antriebs (114) umfasst, wobei der Antrieb eine Pumpe (114) umfasst und die Vorrichtung (100) eine Steuereinheit (115) umfasst, **dadurch gekennzeichnet, dass** die Pumpe (114) in Abhängigkeit der gemessenen Distanz steuerbar ist.

2. Vorrichtung (100) nach Anspruch 1, **dadurch gekennzeichnet, dass** das Handgerät (100) die Steuereinheit (115) umfasst.

3. Vorrichtung (100) nach Anspruch 1 oder 2, **dadurch gekennzeichnet, dass** eine Leistung des Antriebs (114) in Abhängigkeit der gemessenen Distanz steuerbar ist.

4. Vorrichtung (100) nach einem der Ansprüche 1 bis 3, **dadurch gekennzeichnet, dass** ein Abschusswinkel des Fluidprojektils relativ zum Handgerät in Abhängigkeit der gemessenen Distanz und/oder in Abhängigkeit der Leistung des Antriebs steuerbar ist.

5. Vorrichtung (100) nach einem der Ansprüche 1 bis 4, **dadurch gekennzeichnet, dass** der Antrieb (114) elektrisch betreibbar ist und wobei der Energiespeicher (120) insbesondere mindestens einen Akkumulator (120) umfasst.

6. Vorrichtung (100) nach einem der Ansprüche 1 bis 5, **dadurch gekennzeichnet, dass** die Pumpe (114) als Peristaltikpumpe (114) ausgebildet ist.

7. Vorrichtung (100) nach Anspruch 1 bis 6, **dadurch gekennzeichnet, dass** das Handgerät einen Fluidbehälter umfasst, welcher mit der Pumpe fluidisch verbindbar ist.

8. Vorrichtung (100) nach Anspruch 7, **dadurch gekennzeichnet, dass** die Pumpe über eine konische Verbindung kraftschlüssig mit dem Fluidbehälter verbindbar ist.

9. Vorrichtung (100) nach Anspruch 7 oder 8, **dadurch gekennzeichnet, dass** die konische Verbindung weiter eine Sicherung, insbesondere eine Schraubverbindung, umfasst, um die konische Verbindung zu sichern.

10. Vorrichtung (100) nach Anspruch 9, **dadurch gekennzeichnet, dass** der Fluidbehälter und die Pumpe eine Luer-Lock-Verbindung umfassen, über welche der Fluidbehälter mit der Pumpe fluidisch verbindbar ist.

11. Vorrichtung (100) nach einem der Ansprüche 7 bis 10, **dadurch gekennzeichnet, dass** der Fluidbehälter einen Zylinder mit einem innerhalb des Zylinders verfahrbaren Kolbens umfasst.

12. Vorrichtung (100) nach einem der Ansprüche 7 bis 11, **dadurch gekennzeichnet, dass** der Fluidbehälter eine Hauptkammer für ein erstes Fluid und eine Nebenkammer für ein zweites Fluid umfasst, wobei die Hauptkammer mit einer Membran von der Nebenkammer getrennt ist.

13. Vorrichtung (100) nach Anspruch 12, **dadurch gekennzeichnet, dass** sie einen Dorn umfasst, wobei mittels Entleerung der Hauptkammer die Membrane durchstossbar ist.

14. Vorrichtung (100) nach einem der Ansprüche 11 bis 13, **dadurch gekennzeichnet, dass** der Kolben und der Zylinder eine auswechselbare Einheit bilden.

15. Vorrichtung (100) nach einem der Ansprüche 1 bis 14, **dadurch gekennzeichnet, dass** die Distanzmesseinrichtung (112) einen Lasersensor (112) umfasst.

16. Vorrichtung (100) nach einem der Ansprüche 7 bis 15, **dadurch gekennzeichnet, dass** das Handgerät (100) im Betrieb unabhängig von dem Fluidbehälter (401) bewegbar, insbesondere auf einen Zielkörper ausrichtbar, ist.

17. Vorrichtung (100) nach einem der Ansprüche 5 oder 16, **dadurch gekennzeichnet, dass** das Handgerät (100) im Betrieb unabhängig von dem Akkumulator (120) bewegbar, insbesondere auf einen Zielkörper ausrichtbar, ist.

18. Vorrichtung (100) nach einem der Ansprüche 1 bis 17, **dadurch gekennzeichnet, dass** das Handgerät (100) eine Aufnahme für einen Einsatz aufweist, wobei der Einsatz wahlweise als Fluidbehältereinsatz oder als Verbindungselement zu einem zum Handgerät (100) separaten Fluidbehälter ausgebildet ist.

19. Vorrichtung (100) nach einem der Ansprüche 1 bis 18, **dadurch gekennzeichnet, dass** das Fluidprojektil als Reizstofffluidprojektil, insbesondere als ein mit einem UV-sensitiven Stoff angereichertes Reizstofffluidprojektil ausgebildet ist.

20. Verfahren zum Betreiben einer Vorrichtung (100) zum Verschiessen eines Fluidprojektils auf einen Zielkörper, umfassend ein Handgerät (100) zum Verschiessen eines Fluidprojektils, sowie einen Antrieb (114) zum Beschleunigen des Fluidprojektils und eine Distanzmesseinrichtung (112) zum Messen einer Distanz zwischen dem Handgerät (100) und dem Zielkörper, wobei die Vorrichtung (100) weiter einen Energiespeicher (120) zum Betreiben des Antrieb (114)s umfasst, wobei der Antrieb (114) eine Pumpe (114) und eine Steuereinheit (115) umfasst, **dadurch gekennzeichnet, dass** die Pumpe (114) in Abhängigkeit der gemessenen Distanz gesteuert wird.

## Claims

1. Device (100) for firing a fluid projectile at a target body, comprising a hand-held unit (100) for firing the fluid projectile, the hand-held unit (100) comprising a propulsion drive (114) for accelerating the fluid projectile and a distance measuring device (112) for measuring a distance between the hand-held unit (100) and the target body, the device (100) also comprising an energy store (120) for operating the propulsion drive (114), wherein the propulsion drive comprises a pump (114) and the device (100) comprises a control unit (115), **characterized in that** the pump (114) is controllable in dependence on the distance measured.

2. Device (100) according to claim 1, **characterized in that** the hand-held unit (100) comprises the control unit (115).

3. Device (100) according to claim 1 or 2, **characterized in that** a power output of the propulsion drive (114) is controllable in dependence on the distance measured.

4. Device (100) according to one of claims 1 to 3, **characterized in that** a firing angle of the fluid projectile in relation to the hand-held unit is controllable in dependence on the distance measured and/or in dependence on the power output of the propulsion drive.

5. Device (100) according to one of claims 1 to 4, **characterized in that** the propulsion drive (114) is electrically operable and the energy store (120) comprises in particular at least one rechargeable battery (120).

6. Device (100) according to one of claims 1 to 5, **characterized in that** the pump (114) is formed as a peristaltic pump (114).

7. Device (100) according to one of claims 1 to 6, **characterized in that** the hand-held unit comprises a fluid container, which is fluidically connectable to the pump.

8. Device (100) according to claim 7, **characterized in that** the pump is connectable to the fluid container in the manner of a force closure by way of a conical connection.

9. Device (100) according to claim 7 or 8, **characterized in that** the conical connection also comprises a securement, in particular a screw connection, in order to secure the conical connection.

10. Device (100) according to claim 9, **characterized in that** the fluid container and the pump comprise a Luer lock connection, by way of which the fluid container can be fluidically connected to the pump.

11. Device (100) according to one of claims 7 to 10, **characterized in that** the fluid container comprises a cylinder with a piston that can be moved within the cylinder.

12. Device (100) according to one of claims 7 to 11, **characterized in that** the fluid container comprises a main chamber for a first fluid and a secondary chamber for a second fluid, the main chamber being separated from the secondary chamber by a diaphragm.

13. Device (100) according to claim 12, **characterized in that** it comprises a pin, the diaphragm being pierceable by means of emptying the main chamber.

14. Device (100) according to one of claims 11 to 13, **characterized in that** the piston and the cylinder form an exchangeable unit.

15. Device (100) according to one of claims 1 to 14, **characterized in that** the distance measuring device (112) comprises a laser sensor (112).

16. Device (100) according to one of claims 7 to 15, **characterized in that**, during operation, the hand-held unit (100) is movable independently of the fluid container (401), in particular can be aimed at a target body.

17. Device (100) according to one of claims 5 or 16, **characterized in that**, during operation, the hand-held unit (100) is movable independently of the rechargeable battery (120), in particular can be aimed at a target body.

18. Device (100) according to one of claims 1 to 17, **characterized in that** the hand-held unit (100) has a receptacle for an insert, the insert optionally being formed as a fluid container insert or as a connecting element to a fluid container that is separate from the hand-held unit (100).

19. Device (100) according to one of claims 1 to 18, **characterized in that** the fluid fluid projectile is formed as an irritant fluid projectile, in particular as an irritant fluid projectile enriched with a UV-sensitive substance.

20. Method for operating a device (100) for firing a fluid projectile at a target body, comprising a hand-held unit (100) for firing a fluid projectile, and also propulsion drive (114) for accelerating the fluid projectile and a distance measuring device (112) for measuring a distance between the hand-held unit (100) and the target body, the device (100) also comprising an energy store (120) for operating the propulsion drive (114), wherein the propulsion drive (114) comprises a control unit (115), **characterized in that** the propulsion (114) being controlled in dependence on the distance measured.

## Revendications

1. Dispositif (100) pour tirer un projectile fluide sur un corps cible, comprenant un appareil à main (100) pour tirer le projectile fluide, l'appareil à main (100) comprenant un entraînement (114) pour accélérer le projectile fluide et un dispositif de mesure de distance (112) pour mesurer une distance entre l'appareil à main (100) et le corps cible, le dispositif (100) comprenant en outre un accumulateur d'énergie (120) pour faire fonctionner l'entraînement (114), l'entraînement comprenant une pompe (114) et le dispositif (100) comprenant une unité de commande (115), **caractérisé en ce que** la pompe (114) peut être commandée en fonction de la distance mesurée.

2. Dispositif (100) selon la revendication 1, **caractérisé en ce que** l'appareil à main (100) comprend l'unité de commande (115).

3. Dispositif (100) selon la revendication 1 ou 2, **caractérisé en ce qu'**une puissance de l'entraînement (114) peut être commandée en fonction de la distance mesurée.

4. Dispositif (100) selon l'une quelconque des revendications 1 à 3, **caractérisé en ce qu'**un angle de tir du projectile fluide peut être commandé par rapport à l'appareil à main en fonction de la distance mesurée et/ou en fonction de la puissance de l'entraînement.

5. Dispositif (100) selon l'une quelconque des revendications 1 à 4, **caractérisé en ce que** l'entraînement (114) peut être alimenté électriquement et l'accumulateur d'énergie (120) comprend en particulier au moins un accumulateur (120).

6. Dispositif (100) selon l'une quelconque des revendications 1 à 5, **caractérisé en ce que** la pompe (114) est réalisée sous forme de pompe péristaltique (114).

7. Dispositif (100) selon les revendications 1 à 6, **caractérisé en ce que** l'appareil à main comprend un réservoir de fluide qui peut être connecté fluidiquement à la pompe.

8. Dispositif (100) selon la revendication 7, **caractérisé en ce que** la pompe peut être connectée au réservoir de fluide par engagement par correspondance de formes par le biais d'une liaison conique par engagement par correspondance de formes.

9. Dispositif (100) selon la revendication 7 ou 8, **caractérisé en ce que** la liaison conique comprend en outre une fixation, en particulier un raccord à vis, pour fixer la liaison conique.

10. Dispositif (100) selon la revendication 9, **caractérisé en ce que** le réservoir de fluide et la pompe comprennent un raccord Luer-Lock par le biais duquel le réservoir de fluide peut être connecté fluidiquement à la pompe.

11. Dispositif (100) selon l'une quelconque des revendications 7 à 10, **caractérisé en ce que** le réservoir de fluide comprend un cylindre avec un piston déplaçable à l'intérieur du cylindre.

12. Dispositif (100) selon l'une quelconque des revendications 7 à 11, **caractérisé en ce que** le réservoir de fluide comprend une chambre principale pour un premier fluide et une chambre secondaire pour un deuxième fluide, la chambre principale étant séparée de la chambre secondaire par une membrane.

13. Dispositif (100) selon la revendication 12, **caractérisé en ce qu'**il comprend un mandrin, la membrane pouvant être percée lors de la vidange de la chambre principale.

14. Dispositif (100) selon l'une quelconque des revendications 11 à 13, **caractérisé en ce que** le piston et le cylindre forment une unité remplaçable.

15. Dispositif (100) selon l'une quelconque des revendications 1 à 14, **caractérisé en ce que** le dispositif de mesure de distance (112) comprend un capteur laser (112).

16. Dispositif (100) selon l'une quelconque des revendications 7 à 15, **caractérisé en ce que** l'appareil à main (100) peut être déplacé indépendamment du réservoir de fluide (401) pendant le fonctionnement, en particulier peut être orienté vers un corps cible.

17. Dispositif (100) selon l'une quelconque des revendications 5 ou 16, **caractérisé en ce que** l'appareil à main (100) peut être déplacé indépendamment de l'accumulateur (120) pendant le fonctionnement, en particulier peut être orienté vers un corps cible.

18. Dispositif (100) selon l'une quelconque des revendications 1 à 17, **caractérisé en ce que** l'appareil à main (100) présente un logement pour un insert, l'insert étant réalisé au choix sous forme d'insert de réservoir de fluide ou sous forme d'élément de connexion pour un réservoir de fluide séparé de l'appareil à main (100).

19. Dispositif (100) selon l'une quelconque des revendications 1 à 18, **caractérisé en ce que** le projectile fluide est réalisé sous forme de projectile fluide à gaz lacrymogène, en particulier est réalisé sous la forme d'un projectile fluide à gaz lacrymogène enrichi en substances sensibles aux UV.

20. Procédé pour faire fonctionner un dispositif (100) pour tirer un projectile fluide sur un corps cible, comprenant un appareil à main (100) pour tirer un projectile fluide, ainsi qu'un entraînement (114) pour accélérer le projectile fluide et un dispositif de mesure de distance (112) pour mesurer une distance entre l'appareil à main (100) et le corps cible, le dispositif (100) comprenant en outre un accumulateur d'énergie (120) pour faire fonctionner l'entraînement (114), l'entraînement (114) comprenant une pompe (114) et une unité de commande (115), **caractérisé en ce que** la pompe (114) est commandée en fonction de la distance mesurée.
